# FASCICULE DE BREVET EUROPEEN

(11) **EP 3 919 139 B1**
(45) Date de publication et mention de la délivrance du brevet: **18.10.2023**
(21) Numéro de dépôt: 21175567.3
(22) Date de dépôt: 24.05.2021
(51) Int. Cl.: A62B 35/00

(54) **HARNAIS D'ENCORDEMENT**
SEILGURT
ROPING HARNESS

(30) Priorité: 06.06.2020 FR 2005931
(43) Date de publication de la demande: 08.12.2021
(73) Titulaire: Zedel, 38920 Crolles (FR)
(72) Inventeur: EMONIN, Simon, 38100 GRENOBLE (FR)
(74) Mandataire: Talbot, Alexandre

(56) Documents cités:
- EP-A1- 3 162 411
- EP-A1- 3 466 493

## Description

### Domaine technique

L'invention est relative à un harnais comportant un connecteur configuré pour faciliter l'attache simultanée et l'utilisation de plusieurs accessoires de progression sur corde et/ou de sécurité.

### Technique antérieure

Au cours d'une session d'escalade, un grimpeur peut être amené à utiliser un descendeur, une longe ou un bloqueur de corde, en utilisant successivement l'un et l'autre des dispositifs. Cela peut arriver par exemple si le grimpeur doit remonter le long d'une corde, puis assurer quelqu'un ou faire un rappel. Un cordiste ou travailleur acrobatique peut également être amené à utiliser ces accessoires de progression sur corde dans le cadre de son activité professionnelle.

Pour pouvoir passer rapidement d'un accessoire de progression à l'autre, ces derniers sont donc placés soit sur le pontet du harnais, soit sur un connecteur jouant le même rôle que le pontet, le connecteur étant attaché à la partie ventrale de la ceinture via une sangle reliant la paire de tours de cuisse à la ceinture.

La multiplication des dispositifs montés dans le connecteur peut toutefois être gênante pour l'utilisateur, par exemple si le bloqueur de corde entrave le bon fonctionnement du descendeur, ou inversement. Les mouvements de la corde peuvent être difficiles parce qu'ils sont gênés par les accessoires de progression sur corde qui ne sont pas utilisés, et/ou par des mousquetons ou des maillons rapides qui servent à accrocher ces accessoires de progression.

Il est connu du document EP3466493 de former un harnais avec un connecteur qui relie la ceinture avec un tour de cuisse. Le connecteur est ouvrable avec une tige démontable qui est fixée par une vis.

### Objet de l'invention

Un objet de l'invention consiste à remédier à ces inconvénients, et à prévoir un harnais comportant un connecteur qui permette une utilisation facilitée des accessoires de progression sur corde tel que des bloqueurs ou des descendeurs.

On tend à atteindre ce résultat au moyen d'un harnais selon les revendications annexées. Le harnais comportant une ceinture et une paire de tours de cuisse reliées par un connecteur formant un point de suspension ventral. Le harnais est remarquable en ce que
- le connecteur définit un premier anneau et un deuxième anneau distincts l'un de l'autre, le premier anneau étant un anneau ouvrable et reliant la ceinture à la paire de tours de cuisse,
- le premier anneau et le deuxième anneau sont montés fixes l'un sur l'autre,
- le premier anneau et le deuxième anneau possèdent respectivement un premier plan longitudinal médian et un deuxième plan longitudinal médian, le premier plan longitudinal médian étant perpendiculaire au deuxième plan longitudinal médian, le connecteur comportant un corps et un élément de fermeture monté amovible par rapport au corps pour ouvrir et fermer le premier anneau, au moins une vis de fixation fixant l'élément de fermeture sur le corps.

Dans un développement, l'élément de fermeture forme l'intégralité du deuxième anneau de sorte que le deuxième anneau soit amovible par rapport au premier anneau.

Préférentiellement, le deuxième anneau est non-ouvrable.

Dans une configuration particulière, l'élément de fermeture et le deuxième anneau sont formés par une seule pièce.

De manière avantageuse, l'élément de fermeture représente au moins 120° et le deuxième anneau est formé à une extrémité de l'élément de fermeture et s'étend sur moins d'un tiers de l'angle formé par l'élément de fermeture. Dans une autre variante de réalisation, l'élément de fermeture représente moins de 90° et le deuxième anneau est formé au centre de l'élément de fermeture.

Avantageusement, le corps est sous la forme d'un crochet avec des première et seconde extrémités opposées, le corps reliant la paire de tours de cuisse et la ceinture, l'élément de fermeture est installé entre des première et seconde extrémités du corps pour fermer le crochet. Le corps définit au moins un premier trou traversant et l'élément de fermeture définit au moins un second trou traversant, la au moins une vis de fixation pénétrant à travers le au moins un premier trou traversant et le au moins un second trou traversant pour fixer l'élément de fermeture avec le corps et fermer le premier anneau ouvrable.

Dans une configuration préférentielle, le corps et l'élément de fermeture forment des moyens d'anti-rotation configurés pour interdire la rotation de l'élément de fermeture par rapport au corps autour de la au moins une vis de fixation. Avantageusement, l'élément de fermeture et la première extrémité et/ou la deuxième extrémité du corps forment un assemblage languette/rainure formant les moyens d'anti-rotation.

Dans un autre développement, la au moins une vis de fixation prend appui sur les première et seconde extrémités opposées du corps pour plaquer les première et seconde extrémités opposées du corps sur l'élément de fermeture.

Dans une configuration avantageuse, l'élément de fermeture comporte un premier épaulement venant en contact d'une paroi interne de la première pièce au niveau de la première extrémité, le premier épaulement étant séparé du second anneau par la vis de fixation.

Dans un mode de réalisation particulier, le corps définit un crochet ayant une ouverture dont la distance de séparation varie pour définir une butée et dans lequel l'élément de fermeture comporte un premier épaulement venant en contact de la butée de sorte que le premier épaulement et la butée s'oppose à une extraction de l'élément de fermeture vers l'extérieur du premier anneau.

Dans un autre mode de réalisation préférentiel, le harnais comprend une sellette destinée à l'assise d'un utilisateur, la sellette étant fixée à l'élément de fermeture par deux points de fixation disposés à équidistance de la vis de fixation.

Avantageusement, le premier anneau est plus grand que le deuxième anneau.

Dans une configuration préférentielle, un bloqueur de corde et/ou une longe sont directement fixés au premier anneau.

L'invention a également pour objet un procédé de montage d'un connecteur sur un harnais qui permet d'installer un connecteur au plus près du centre de gravité d'un utilisateur pour installer un dispositif de sécurité ou d'assurage plus près du centre de gravité d'un utilisateur.

Le procédé de montage d'un connecteur sur un harnais comporte les étapes suivantes :
- la fourniture d'un harnais selon l'un des configurations précédentes,
- ouvrir le premier anneau, le corps reliant la ceinture avec la paire de tours de cuisse,
- connecter un bloqueur de corde ou une longe dans le premier anneau,
- fermer le premier anneau.

### Description sommaire des dessins

D'autres avantages et caractéristiques ressortiront plus clairement de la description qui va suivre de modes particuliers de réalisation et de mise en oeuvre de l'invention donnés à titre d'exemples non limitatifs et représentés aux dessins annexés, dans lesquels :
- la figure 1 illustre de façon schématique un mode de réalisation d'un harnais selon l'invention, un connecteur étant monté sur la ceinture et sur la paire de tour de cuisse ;
- la figure 2 illustre, de manière schématique, en vue de côté, un connecteur monté
- la figure 3 illustre, de manière schématique, en perspective, un connecteur démonté avec l'élément de fermeture face à l'ouverture du crochet ;
- la figure 4 illustre, de manière schématique, en perspective, le connecteur de la figure 3 dans sa configuration montée ;
- la figure 5 illustre, de manière schématique, en vue de dessous, le connecteur dans sa configuration montée ;
- la figure 6 illustre, de manière schématique, en coupe selon le plan longitudinal médian AA de la figure 5, le connecteur dans sa configuration montée ;
- la figure 7 illustre de manière schématique, la portion de l'élément de fermeture destiné à être inséré entre les deux extrémités du crochet ;
- la figure 8 illustre de manière schématique, en perspective, un autre mode de réalisation d'un connecteur démonté avec l'élément de fermeture face à l'ouverture du crochet ;
- la figure 9 illustre, de manière schématique, en coupe selon le plan longitudinal médian du premier anneau, le connecteur de la figure 8 dans sa configuration montée ;
- la figure 10 illustre de manière schématique, en vue de côté, encore une autre configuration de connecteur monté ;
- la figure 11 illustre de manière schématique, un harnais avec le connecteur fixé à la ceinture et aux tours de cuisse et une longe fixée dans le connecteur ;
- la figure 12 illustre de manière schématique, un harnais avec le connecteur fixé à la ceinture et aux tours de cuisse et un bloqueur de corde fixé dans le connecteur.

### Description détaillée

Un harnais 1 selon l'invention comporte une ceinture 2 et une paire de tours de cuisse 3 connectées ensemble au moyen d'un connecteur 4 formant un point de suspension ventral. Le harnais 1 est un harnais d'encordement pour la pratique de l'alpinisme, des activités de montagne ou des travaux en hauteur. Un tel mode de réalisation est illustré à la figure 1. Lorsque l'utilisateur est suspendu dans le harnais 1, le point de suspension ventral permet de faire la connexion mécanique entre un point d'amarrage d'une part et la ceinture 2 et les tours de cuisse 3 du harnais 1 d'autre part. Un point de suspension ventral connecté directement à la ceinture 2 et aux tours de cuisse 3 permet une meilleure répartition des efforts, lorsque l'utilisateur est suspendu dans son harnais. Le point de suspension ventral est destiné à se trouver en vis-à-vis de l'abdomen de l'utilisateur et à respecter toutes les règlementations relatives à un point de suspension ventral.

Le harnais peut éventuellement comprendre des bretelles, mais il peut également être dépourvu de bretelles. Il peut être associé à des bretelles amovibles ou il peut être associé à des bretelles inamovibles. Dans certains modes de réalisation, les bretelles sont fixées directement à la ceinture 2 et dans d'autres modes de réalisation, les bretelles sont fixées indirectement à la ceinture 2, c'est-à-dire que la connexion mécanique entre les bretelles et la ceinture 2 est réalisée au moyen d'un élément intermédiaire.

Dans un mode de réalisation, le harnais peut être dépourvu de moyens d'ouverture/fermeture de la ceinture 2. Si le harnais comporte des moyens d'ouverture/fermeture de la ceinture 2, par exemple avec des boucles métalliques ou des systèmes par encliquetage, le point de suspension ventral est préférentiellement distinct des moyens d'ouverture/fermeture de la ceinture 2.

De manière avantageuse, dans le mode de réalisation de la figure 1, le harnais possède une boucle de ceinture et une boucle de tours de cuisse qui sont toutes les deux non ouvrables.

Le harnais 1 comprend un connecteur 4 qui définit un premier anneau 20 et un deuxième anneau 30 distinct du premier anneau 20. Les deux anneaux définissent deux trous séparés par de la matière. Le premier anneau 20 est monté fixe par rapport aux deuxième anneau 30, pour éviter la configuration de deux maillons d'une chaine. Le premier anneau 20 et le deuxième anneau 30 définissent chacun un contour fermé.

Le premier anneau 20 est monté perpendiculaire au deuxième anneau 30. En d'autres termes, le premier anneau 20 et le deuxième anneau 30 possèdent respectivement un premier plan longitudinal médian et un deuxième plan longitudinal médian, le premier plan longitudinal médian étant perpendiculaire au deuxième plan longitudinal médian.

Lorsque l'utilisateur est suspendu, le premier anneau 20 relie la ceinture 2 avec les tours de cuisse ce qui lui permet de pivoter selon un axe sensiblement parallèle à l'axe longitudinal de la ceinture 2 afin de pouvoir adapter la position du deuxième anneau 30 par rapport à la ceinture 2 et donc mieux suivre la position de l'utilisateur. Le dispositif de progression ou de sécurité monté dans le deuxième anneau 6 peut se déplacer par rapport au plan sagittal médian de l'utilisateur selon sa position dans l'espace sans être gêné par la position du premier anneau 20. Les deux anneaux étant montés fixes l'un par rapport à l'autre, les efforts sont mieux transmis entre le dispositif de progression ou de sécurité et la ceinture 2 et les tours de cuisse 3.

De manière préférentielle, le premier anneau 20 définit un premier trou qui possède une section circulaire ou sensiblement circulaire. L'écart à la section circulaire se trouve préférentiellement dans le prolongement du deuxième anneau 30 car cette configuration gêne moins la rotation du premier anneau 20 contre la ceinture 2 et le point de connexion aux tours de cuisse 3. Il est également préférable que le deuxième anneau 30 définisse un deuxième trou ayant une section circulaire ou sensiblement circulaire pour faciliter le déplacement du dispositif de progression ou de sécurité sous charge.

Le connecteur 4 possède un corps 5 également appelé première pièce qui coopère au moins avec un élément de fermeture 6 également appelé entretoise pour former le premier anneau 20. Le premier anneau 20 est un anneau ouvrable formé par au moins deux pièces montées mobile ou amovibles l'une par rapport à l'autre.

Le premier anneau est formé au moins en partie par le corps 5 et l'élément de fermeture 6. Il est préférable que le deuxième anneau 30 soit formé uniquement par l'élément de fermeture et préférentiellement sans participation du corps 5.

La première pièce 5 est une pièce ouvrable avec des première et deuxième extrémités 5a opposées. La première pièce 5 relie la paire de tours de cuisse 3 et la ceinture 2. La première pièce 5 est avantageusement une pièce monolithique c'est-à-dire unique. De manière préférentielle, la première pièce 5 définit un premier anneau 20 dont la zone interne est à section circulaire pour faciliter sa rotation par rapport à la ceinture 2 et aux tours de cuisse 3 lorsque l'utilisateur est suspendu par le point de suspension ventral.

L'entretoise 6 est installée entre les première et seconde extrémités 5a de la première pièce 5 pour fermer l'anneau 20. L'entretoise 6 et la première pièce 5 définissent ensemble le premier anneau 20.

Dans la configuration illustrée aux figures 2 à 9, la première pièce 5 définit un crochet qui est fermée par l'élément de fermeture 6 pour délimiter le trou principal dans le premier anneau 20. Les première et seconde extrémités 5a de la première pièce 5 délimitent l'ouverture du crochet qui autorise l'insertion ou l'extraction d'un élément d'assurage dans le premier anneau 1, par exemple une longe ou un bloqueur de corde ou tout autre élément non ouvrable. L'ouverture du crochet permet également l'installation du premier anneau 20 dans les boucles de la ceinture 2 et des tours de cuisse 3. De cette manière, l'élément d'assurage est disposé au plus près de la ceinture 2 et de la paire de tours de cuisse 3 et notamment à proximité du centre de gravité de l'utilisateur.

Le premier anneau 20 assure la connexion mécanique entre la ceinture 2 et les tours de cuisse 3 pour faciliter un transfert de poids entre la ceinture 2 et les tours de cuisse 3 lorsque l'utilisateur est en suspension. L'entretoise 6 est formée démontable par rapport à la première pièce 5 de manière à ouvrir ou fermer le premier anneau 20. Lorsque le premier anneau 20 est ouvert, il est possible d'introduire un élément d'assurage dans le premier anneau 20 ou de retirer ce dernier hors du premier anneau 20.

L'élément de fermeture 6 est monté démontable par rapport au corps 5 de manière à ouvrir ou fermer le premier anneau 20. Lorsque le premier anneau 20 est ouvert, il est possible d'introduire un élément d'assurage dans le premier anneau ou de retirer ce dernier hors du premier anneau 20. Ces opérations sont impossibles lorsque le premier anneau 20 est fermé.

L'entretoise 6 possède un corps qui est conformé pour définir un second anneau 30. L'entretoise 6 est maintenue fixement à la première pièce 5 au moyen d'une vis de fixation 7. Le corps de l'entretoise 6 définit un trou traversant 8 et la vis de fixation 7 passe à travers le trou traversant 8 pour maintenir la connexion mécanique entre l'entretoise 6 et la première pièce 5. Selon les configurations, l'entretoise 6 peut être fixé au corps 5 au moyen d'une ou de deux vis de fixation 7.

Lorsqu'une seule vis de fixation 7 est utilisée, il est avantageux que la vis de fixation 7 s'insère dans un premier trou traversant du corps 5, passe au travers du trou traversant de l'élément de fermeture 6 pour coopérer avec un autre premier trou du corps 5 traversant ou non. Il est avantageux qu'au moins un des trous traversants du corps 5 soit fileté pour coopérer avec le filetage de la vis de fixation 7. Il est également préférable que le trou traversant de l'élément de fixation ne soit pas fileté.

La vis de fixation 7 prend appui sur les deux extrémités 5a opposées du crochet pour maintenir la connexion mécanique entre le corps 5 et l'élément de fermeture 6. De manière préférentielle, la vis de fixation 7 relie les deux extrémités 5a du crochet et applique en contrainte en compression sur l'élément de fermeture 6 pour éviter que la vis 7 soit sollicitée en flexion lorsque l'utilisateur est suspendu dans son harnais. La vis de fixation 7 maintient en position les deux extrémités 5a du corps 5 l'une par rapport à l'autre de sorte que, sous tension, le corps 5 ne se déforme pas.

Le deuxième anneau 30 défini dans l'entretoise 6 est distinct du premier anneau 20 défini dans la première pièce 5. Les figures illustrent un mode de réalisation qui utilisent une vis de fixation 7, mais cette dernière peut être remplacée par une tige de fixation réalisant la même fonction, par exemple une tige coopérant avec un clip ou une goupille pour assurer que l'entretoise 6 reste fixée à la première pièce 5 lors de son utilisation.

Cette configuration est avantageuse car elle permet de réaliser un premier anneau 5 qui résiste mieux aux efforts appliqués et notamment aux chocs qui peuvent apparaitre lors d'une chute en comparaison d'une configuration de type mousqueton. La meilleure tenue mécanique d'un mousqueton est généralement obtenue selon son grand axe ce qui impose de le faire travailler dans cette direction particulière. L'utilisateur doit donc être vigilant pour s'assurer que le mousqueton ne bascule pas dans une position inadaptée. Il est également important que le doigt du mousqueton ne s'ouvre pas de manière inattendue ce qui impose l'utilisation d'un doigt avec un système de blocage par exemple à vis. Il en ressort que le mousqueton est volumineux et que le système de blocage du doigt complique la rotation sous charge.

La configuration proposée permet de réaliser un connecteur 4 compact et résistant qui permet d'avoir un axe de pivotement du deuxième anneau 6 proche du centre de gravité de l'utilisateur, c'est-à-dire proche de l'abdomen. Le premier anneau 5 est ouvrable pour disposer l'axe de pivotement au plus près du centre de gravité de l'utilisateur.

La vis de fixation 7 passe à travers au moins une partie de la première pièce 5 et à travers le trou traversant 8 pour fixer l'entretoise 6 avec la première pièce 5 et fermer le premier anneau 20 ouvrable. La première pièce 5 définit un orifice 9 dans une des extrémités 5a pour faciliter la fixation de l'entretoise 6 avec la première pièce 5. De manière préférentielle, la vis de fixation 7 relie les deux extrémités du crochet pour mieux répartir les efforts lors de la suspension de l'utilisateur.

La vis de fixation 7 maintient en position les deux extrémités 5a de la première pièce 5 l'une par rapport à l'autre de sorte que, sous tension, la première pièce 5 ne se déforme pas.

De manière avantageuse, le trou défini par le premier anneau 20 est séparé du trou défini par le second anneau 30 par la vis de fixation 7.

Le connecteur 4 définit un premier anneau 20 et un deuxième anneau 30 qui est distinct du premier anneau 20. Le premier anneau 20 et le deuxième anneau 30 définissent chacun un contour fermé. De manière préférentielle, les deux anneaux sont montés immobiles l'un par rapport à l'autre, préférentiellement lorsque l'entretoise 6 est montée entre les deux extrémités du crochet. Un effort appliqué sur un des anneaux est mieux retransmis à l'autre anneau ce qui facilite la manipulation du connecteur 4 en comparaison d'un premier anneau associé à un descendeur de type « 8 ». Il est également avantageux que les deux anneaux soient montés amovibles l'un par rapport uniquement au moyen de la ou des vis de fixation 7.

Il est avantageux que le connecteur 4 possède des moyens d'anti-rotation du premier anneau 20 par rapport au deuxième anneau 30 et d'une manière plus générale des moyens d'anti-rotation de la première pièce 5 par rapport à l'entretoise 6. Il est intéressant de prévoir que le connecteur 4 comporte des moyens d'anti-rotation qui interdisent la rotation de l'entretoise 6 autour de la vis de fixation 7. Il est également avantageux que les deux anneaux 20 et 30 soient montés monoblocs l'un par rapport à l'autre une fois le connecteur 4 monté.

Dans une configuration particulière, la première extrémité 5a et/ou la deuxième extrémité 5a du crochet coopèrent avec l'entretoise 6 sous la forme d'un assemblage languette/rainure. L'assemblage languette/rainure empêche la rotation de l'entretoise 6 par rapport à la première pièce 5. Deux configurations différentes de languette/rainure sont illustrées aux figures 3 et 8, mais d'autres configurations sont possibles.

Dans un mode de réalisation, la première extrémité 5a du crochet forme une languette saillante et l'entretoise 6 définit une ou deux rainures coopérant à la languette de la première extrémité 5a pour définir une direction d'insertion ou d'extraction de l'entretoise 6 entre les première et deuxième extrémités 5a. Dans le mode de réalisation de la figure 3, une face de l'extrémité 5a supérieure forme un méplat qui prend appui sur un bord plat de la rainure définie dans l'entretoise.

Il est avantageux que la première extrémité 5a et la deuxième extrémité 5a et/ou les deux faces opposées de l'entretoise 6 possèdent des formes différentes afin d'autoriser l'insertion de l'entretoise 6 entre les deux extrémités 5a du crochet dans une seule configuration ou seulement quelques configurations et d'interdire les autres types de montage. L'insertion de l'entretoise 6 dans l'ouverture du crochet se fait par une translation et une fois installée la rotation par rapport à la première pièce 5 est impossible, au jeu de montage près.

Il est particulièrement avantageux que la vis de fixation 7 prenne appui simultanément sur les première et seconde extrémités 5a opposées de la première pièce 5 pour plaquer les première et seconde extrémités 5a opposées de la première pièce 5 sur l'entretoise 6. La vis de fixation 7 rapproche les deux extrémités 5a opposées de la première pièce 5 et applique un effort sur l'entretoise 6. Dans cette configuration, les efforts appliqués sur l'entretoise 6 sont mieux transférés à la première pièce 5 de sorte que la vis de fixation 7 travaille moins en cisaillement ou ne travaille pas en cisaillement.

Il est également avantageux de prévoir que l'entretoise 6 comporte un premier épaulement 10 qui vient en contact des paroi latérales du crochet et notamment au niveau de la première extrémité 5a. De cette manière, quand un effort est appliqué sur l'entretoise 6 pour l'extraire de l'ouverture du crochet, le premier épaulement 10 se déplace légèrement pour venir en contact de la paroi latérale du crochet. En alternative, il existe un contact par défaut entre l'épaulement 10 et la paroi interne du crochet ce qui empêche le déplacement de l'entretoise 6 par rapport à la première pièce 5 au-delà d'une position seuil. Cet agencement permet de limiter les contraintes en cisaillement appliquées sur la vis de fixation 7. Il est particulièrement intéressant de réaliser un épaulement 10 qui vient en contact de la paroi interne de l'anneau 20 et non au contact de la paroi externe de l'anneau 20. De cette manière, lorsque l'utilisateur est suspendu au moyen de l'entretoise 6, l'effort est retransmis à la première pièce 5 sans que la vis de fixation 7 ne soit trop sollicitée en cisaillement. Cela permet de réduire la section de la vis de fixation 7 et donc l'encombrement du connecteur 4.

De manière préférentielle, l'entretoise 6 comporte un second épaulement 10 venant en contact d'une paroi interne de la première pièce 5 au niveau de la seconde extrémité 5a. Les premier et second épaulements 10 sont en saillie de deux faces opposées de l'entretoise 6. Les deux épaulements 10 permettent de mieux gérer la transmission d'effort entre l'entretoise 4 et la première pièce 5.

Il est également avantageux de prévoir une vis de fixation 7 ou tout autre moyen de fixation qui autorise l'application d'un effort visant à rapprocher les deux extrémités 5a du crochet. En rapprochant les deux extrémités 5a du crochet, l'entretoise 6 est mise sous contrainte et la vis de fixation 7 travaille selon son axe longitudinal ce qui a pour effet de réduire la valeur des efforts en cisaillement appliqués lors de la suspension. Par exemple, la vis de fixation 7 prend appui sur les première et seconde extrémités 5a opposées de la première pièce 5 pour plaquer les première et seconde extrémités 5a opposées de la première pièce 5 sur l'entretoise 6.

Il est avantageux que le premier anneau 20 soit plus grand que le deuxième anneau 30. Dans une configuration préférentielle, la plus grande dimension perpendiculairement à l'axe longitudinal de la vis de fixation 7 est inférieure à la dimension du premier anneau 20 perpendiculairement l'axe longitudinal de la vis de fixation 7 ce qui permet si nécessaire la rotation de l'entretoise 6 autour de la vis de fixation 7 en passant à travers le premier anneau 20.

De manière préférentielle, le corps 5 est formé en acier ou en alliage d'aluminium. Il est également avantageux que l'élément de fermeture 6 soit formé en acier ou en alliage d'aluminium. Le corps 5 est préférentiellement fixé au harnais 1 sur des éléments textiles.

Dans un mode de configuration avantageux, l'élément de fermeture 6 représente plus de 90° et de préférence plus de 120° et le deuxième anneau 30 est formé à une extrémité de l'élément de fermeture 6 et il s'étend sur moins d'un tiers de l'angle formé par l'élément de fermeture 6. En considérant que le premier anneau 20 est un cercle, l'élément de fermeture 6 représente un arc de cercle plus d'un quart de l'anneau à 120°.

Dans un autre mode de réalisation, l'élément de fermeture 6 représente moins de 90° et le deuxième anneau 30 est formé au centre de l'élément de fermeture 6.

L'entretoise 6 et la première pièce 5 forment deux anneaux disposés perpendiculairement l'un à l'autre. Cette configuration permet de dissocier les mouvements du connecteur 4 selon les efforts appliqués.

Les figures 8 et 9 illustrent un autre mode de réalisation d'un connecteur 4 dans lequel l'insertion de l'entretoise 6 dans la première pièce 5 s'effectue selon une direction différente de la direction d'insertion illustrée à la figure 3. Dans le mode de réalisation de la figure 3, l'entretoise 6 s'introduit selon une direction qui correspond ou correspond sensiblement à un rayon de l'anneau qui passe par l'ouverture. L'épaulement 10 peut être agencé pour que l'insertion s'effectue uniquement depuis l'intérieur de l'anneau vers l'ouverture du crochet. Au contraire dans le mode de réalisation illustré à la figure 8, l'insertion de l'entretoise 6 dans l'ouverture s'effectue perpendiculairement au plan médian transverse du crochet.

Comme pour le mode de réalisation précédent, il est avantageux d'utiliser des moyens d'anti-rotation de l'entretoise 6 par rapport à la première pièce 5 autour de la vis de fixation 7. Le montage anti-rotation peut être formé par une association languette-rainure et/ou par des méplats disposés sur les parois latérales de l'entretoise 6 et de la première pièce 5. Il est également avantageux de former un montage reprenant dans lequel la première pièce 5 reprend les efforts appliqués sur l'entretoise 6 pour la séparer de la première pièce selon la direction correspondant à un rayon passant par l'ouverture. La reprise d'effort peut être obtenue par un assemblage languette-rainure s'étendant perpendiculairement au plan médian transverse et définissant la direction d'insertion de l'entretoise 6.

Dans le mode de réalisation de la figure 10, l'ouverture du crochet défini par la première pièce 5 est beaucoup plus importante que dans les modes de réalisation précédent de sorte que deux vis de fixation sont nécessaires ou un point d'ancrage et une vis de fixation. Dans ce cas de figure, l'entretoise 6 définit complètement le deuxième anneau et elle délimite une part plus importante du premier anneau. Dans le mode de réalisation illustré, deux vis de fixation s'introduisent selon une direction incluse dans le plan médian transverse, mais il est également possible de prévoir que la première pièce et l'entretoise 6 se recouvrent partiellement de manière à autoriser la fixation de ces deux pièces par une vis de fixation perpendiculaire au plan médian transverse. Dans le mode de réalisation illustré, le corps 5 et l'élément de fermeture 6 représentent sensiblement la moitié du premier anneau 20. La première interface entre le corps 5 et l'élément de fermeture 6 est définie par le repère 5b. L'autre interface correspond au contact avec le deuxième anneau diamétralement opposé. Les deux flèches représentent les deux sens d'introduction des deux vis de fixation.

Il est également possible de prévoir que la première pièce 5 ne soit pas monobloc et soit formée par deux éléments fixés l'un à l'autre par une vis de fixation pour définir la forme en crochet fermée par l'entretoise 6. La vis de fixation 7 passant par l'intérieur du crochet pour fixer l'entretoise 6 à la première pièce 5. La première pièce peut être formée par plus de deux éléments.

Il est encore possible de prévoir un mode de réalisation dans lequel l'entretoise 6 referme le premier anneau au moyen de deux vis qui s'introduisent de part et d'autre du deuxième anneau.

Ces modes de réalisation sont moins avantageux que ceux illustrés car ils nécessitent plus de manipulation et par exemple plus de vis à fixer pour refermer le premier anneau.

Dans un mode de réalisation particulier illustré à la figure 1, le harnais 1 comporte une sellette 11 ainsi que des éléments d'accroche 12 permettant d'accrocher la sellette 11 à l'entretoise 6. L'entretoise 6 comporte deux points de fixation 13 disposés avantageusement à équidistance du premier anneau et préférentiellement à équidistance de la vis de fixation 7. Lorsque l'utilisateur est suspendu au moyen de l'entretoise 6, le premier anneau 5 tourne pour adapter sa position aux efforts de suspension de l'utilisateur.

Lorsque l'utilisateur décide de s'assoir sur la sellette 11, le déplacement du poids s'applique toujours sur l'entretoise et cause la rotation du premier anneau 5 par rapport à la ceinture 2 et aux deux tours de cuisse 3. Le déplacement du poids est mieux géré par l'utilisateur.

Dans le mode de réalisation illustré, les deux points de fixation de l'entretoise 6 avec la sellette 11 ou les éléments d'accroche 12 de la sellette 11 sont dissociés du trou traversant principal. Deux orifices traversants 13 sont formés dans l'entretoise 6 entre les deux trous principaux de la première pièce 5 et de l'entretoise 6. Deux extrémités opposées de la sellette sont fixées aux deux orifices traversants 13. De manière avantageuse, les deux éléments d'accroches 12 sont des mousquetons qui autorisent une installation et un démontage aisé de la sellette par rapport au connecteur. Il est également avantageux que la sellette 11 soit fixée à l'entretoise 6 par deux connecteurs intermédiaires 14 qui sont distincts de la première pièce 5 et qui sont montés mobiles par rapport à la première pièce 5. Les deux connecteurs intermédiaires 14 sont par exemple des manilles. Les deux connecteurs intermédiaires sont mobiles indépendamment l'un de l'autre et ils sont mobiles par rapport à l'entretoise 6 et par rapport à la première pièce 5. Les deux connecteurs intermédiaires peuvent passer à travers de deux trous traversants 6a de l'entretoise disposés à équidistance du premier anneau, par exemple de la vis de fixation 7.

Dans le mode de réalisation illustré à la figure 1, l'utilisateur est suspendu au moyen d'une corde 15 fixée plus haut. La corde 15 passe au travers du deuxième anneau 30. Lorsque l'utilisateur se déplace par rapport à la corde 15, le premier anneau 20 se déplace à droite ou à gauche et/ou il pivote du côté droit ou du coté gauche pour suivre la position de l'utilisateur. Le premier anneau peut également pivoter pour s'orienter vers la tête ou les pieds de l'utilisateur. En utilisant deux anneaux montés fixes l'un par rapport à l'autre les déplacements du poids de l'utilisateur par rapport au point de suspension se font plus facilement. Le montage de deux anneaux perpendiculairement au plus près de la ceinture et des tours de cuisse facile l'utilisation du harnais.

De manière avantageuse illustrée aux figures 11 et 12, la ceinture 2 et la paire de tours de cuisse 3 sont également reliées par un anneau 16 en élément textile. Il existe deux connexions mécaniques qui relient la ceinture 2 et la paire de tours de cuisse 3. L'anneau 16 en élément textile assure la connexion mécanique lorsque le connecteur 4 est démonté.

Il est également préférable que le harnais 1 comporte une longe 17 et/ou un bloqueur de corde 18 et/ou sont directement fixés au premier anneau 20. Ces modes de réalisation sont illustrés aux figures 11 et 12. Le bloqueur de corde 18 possède une première extrémité fixée au premier anneau 20. L'autre extrémité du bloqueur de corde 18 est fixée aux épaules de l'utilisateur, par exemple par des bretelles ou une sangle 19. Le bloqueur de corde 18 comporte un moyen de blocage d'une corde, par exemple une came qui autorise le déplacement de la corde dans une seule direction. La came peut être déverrouillée au moyen d'une gâchette 21.

L'installation du connecteur 4 sur le harnais 1 s'effectue en ouvrant le premier anneau 20 et en introduisant la ceinture 2 et les tours de cuisse 3 dans le premier anneau 20. Le premier anneau 20 est refermé. Le premier anneau peut être ouvert une nouvelle fois pour y introduire une longe ou un bloqueur de corde.

Une corde est montée dans le deuxième anneau, de préférence directement, pour autoriser l'utilisateur à se suspendre dans son harnais au moyen de la corde. L'utilisateur est alors maintenu en suspension au moyen de la corde fixée à l'entretoise.

## Revendications

1. Harnais (1) comportant une ceinture (2) et une paire de tours de cuisse (3) reliées par un connecteur (4) formant un point de suspension ventral, connecteur (4) dans lequel :
- le connecteur (4) définit un premier anneau (20) et un deuxième anneau (30) distincts l'un de l'autre, le premier anneau (20) étant un anneau ouvrable et reliant la ceinture (2) à la paire de tours de cuisse (3),
- le premier anneau (20) et le deuxième anneau (30) peuvent être montés fixes l'un sur l'autre,
- le premier anneau (20) et le deuxième anneau (30) possèdent respectivement un premier plan longitudinal médian et un deuxième plan longitudinal médian, le premier plan longitudinal médian étant perpendiculaire au deuxième plan longitudinal médian,
dans lequel le connecteur (4) comporte un corps (5) et un élément de fermeture (6) monté amovible par rapport au corps (5) pour ouvrir et fermer le premier anneau (20), au moins une vis de fixation (7) fixant l'élément de fermeture (6) sur le corps (5),
dans lequel l'élément de fermeture (6) forme l'intégralité du deuxième anneau (30) de sorte que le deuxième anneau soit amovible par rapport au premier anneau (20),
dans lequel le corps (5) est sous la forme d'un crochet avec des première et seconde extrémités (5a) opposées, le corps (5) reliant la paire de tours de cuisse (3) et la ceinture (2), l'élément de fermeture (6) étant installé entre des première et seconde extrémités (5a) du corps (5) pour fermer le crochet, et
dans lequel le corps (5) définit au moins un premier trou traversant (9) et l'élément de fermeture (6) définit au moins un second trou traversant (8), la au moins une vis de fixation (7) pénétrant à travers le au moins un premier trou traversant (9) et le au moins un second trou traversant (8) pour fixer l'élément de fermeture (6) avec le corps (5) et fermer le premier anneau (20) ouvrable.

2. Harnais (1) selon la revendication 1, dans lequel le deuxième anneau (30) est non-ouvrable.

3. Harnais (1) selon l'une quelconque des revendications précédentes, dans lequel l'élément de fermeture (6) et le deuxième anneau (30) sont formés par une seule pièce.

4. Harnais (1) selon la revendication 1, dans lequel le corps (5) et l'élément de fermeture (6) forment des moyens d'anti-rotation configurés pour interdire la rotation de l'élément de fermeture (6) par rapport au corps (5) autour de la au moins une vis de fixation (7).

5. Harnais (1) selon la revendication 4, dans lequel l'élément de fermeture (6) et la première extrémité (5a) et/ou la deuxième extrémité (5a) du corps (5) forment un assemblage languette/rainure formant les moyens d'anti-rotation.

6. Harnais (1) selon l'une quelconque des revendications précédentes, dans lequel la au moins une vis de fixation (7) prend appui sur les première et seconde extrémités (5a) opposées du corps (5) pour plaquer les première et seconde extrémités (5a) opposées du corps (5) sur l'élément de fermeture (6).

7. Harnais (1) selon l'une quelconque des revendications précédentes, dans lequel l'élément de fermeture (6) comporte un premier épaulement (10) venant en contact d'une paroi interne du corps (5) au niveau de la première extrémité (5a), le premier épaulement (10) étant séparé du second anneau (30) par la au moins une vis de fixation (7).

8. Harnais (1) selon l'une quelconque des revendications 1 à 6, dans lequel le corps (5) définit un crochet ayant une ouverture dont la distance de séparation varie pour définir une butée et dans lequel l'élément de fermeture (6) comporte un premier épaulement (10) venant en contact de la butée de sorte que le premier épaulement (10) et la butée s'opposent à une extraction de l'élément de fermeture (6) vers l'extérieur du premier anneau (20).

9. Harnais (1) selon l'une quelconque des revendications précédentes, comprenant une sellette (11) destinée à l'assise d'un utilisateur, la sellette (11) étant fixée à l'élément de fermeture (6) par deux points de fixation disposés à équidistance de la au moins une vis de fixation (7).

10. Harnais (1) selon l'une quelconque des revendications précédentes, dans lequel le premier anneau (20) est plus grand que le deuxième anneau (30).

11. Harnais (1) selon l'une quelconque des revendications précédentes, dans lequel un bloqueur de corde (18) et/ou une longe (17) sont directement fixés au premier anneau (20).

12. Procédé de montage d'un connecteur sur un harnais (1) selon l'une quelconque des revendications précédentes, comportant les étapes suivantes :
- ouvrir le premier anneau (20), le corps (5) reliant la ceinture (2) avec la paire de tours de cuisse (3),
- connecter un bloqueur de corde (18) ou une longe (17) dans le premier anneau (20),
- fermer le premier anneau (20).

## Patentansprüche

1. Seilgurt (1), umfassend einen Hüftgurt (2) und ein Paar Beinschlaufen (3), die durch einen Verbinder (4) verbunden sind, der einen bauchseitigen Aufhängungspunkt bildet, wobei im Verbinder (4):
- der Verbinder (4) einen ersten Ring (20) und einen zweiten Ring (30) definiert, die voneinander getrennt sind, wobei der erste Ring (20) ein Ring ist, der öffenbar ist und den Hüftgurt (2) mit dem Paar Beinschlaufen (3) verbindet,
- der erste Ring (20) und der zweite Ring (30) fest aneinander montierbar sind,
- der erste Ring (20) und der zweite Ring (30) jeweils eine erste Längsmittelebene und eine zweite Längsmittelebene aufweisen, wobei die erste Längsmittelebene senkrecht zur zweiten Längsmittelebene steht,
wobei der Verbinder (4) einen Körper (5) und ein Verschlusselement (6) umfasst, das in Bezug auf den Körper (5) abnehmbar montiert ist, um den ersten Ring (20) zu öffnen und zu schließen, wobei mindestens eine Befestigungsschraube (7) das Verschlusselement (6) auf dem Körper (5) befestigt,
wobei das Verschlusselement (6) die Gesamtheit des zweiten Rings (30) bildet, sodass der zweite Ring vom ersten Ring (20) abnehmbar ist,
wobei der Körper (5) die Form eines Hakens mit einem gegenüberliegenden ersten und zweiten Ende (5a) aufweist, wobei der Körper (5) das Paar Beinschlaufen (3) und den Hüftgurt (2) verbindet, wobei das Verschlusselement (6) zwischen dem ersten und dem zweiten Ende (5a) des Körpers (5) installiert ist, um den Haken zu schließen, und
wobei der Körper (5) mindestens ein erstes Durchgangsloch (9) definiert und das Verschlusselement (6) mindestens ein zweites Durchgangsloch (8) definiert, wobei die mindestens eine Befestigungsschraube (7) durch das mindestens eine erste Durchgangsloch (9) und das mindestens eine zweite Durchgangsloch (8) hindurchgeht, um das Verschlusselement (6) am Körper (5) zu befestigen und den ersten öffenbaren Ring (20) zu schließen.

2. Seilgurt (1) nach Anspruch 1, wobei der zweite Ring (30) nicht öffenbar ist.

3. Seilgurt (1) nach einem der vorherigen Ansprüche, wobei das Verschlusselement (6) und der zweite Ring (30) einstückig ausgebildet sind.

4. Seilgurt (1) nach Anspruch 1, wobei der Körper (5) und das Verschlusselement (6) Drehsicherungsmittel bilden, die dazu konfiguriert sind, eine Drehung des Verschlusselements (6) in Bezug auf den Körper (5) um die mindestens eine Befestigungsschraube (7) herum verhindern.

5. Seilgurt (1) nach Anspruch 4, wobei das Verschlusselement (6) und das erste Ende (5a) und/oder das zweite Ende (5a) des Körpers (5) eine Zungen-/ Nutverbindung bilden, die die Drehsicherungsmittel bildet.

6. Seilgurt (1) nach einem der vorherigen Ansprüche, wobei die mindestens eine Befestigungsschraube (7) auf dem ersten und zweiten gegenüberliegenden Ende (5a) des Körpers (5) in Anlage ist, um das erste und das zweite gegenüberliegende Ende (5a) des Körpers (5) auf das Verschlusselement (6) zu pressen.

7. Seilgurt (1) nach einem der vorherigen Ansprüche, wobei das Verschlusselement (6) einen ersten Kragen (10) umfasst, der am ersten Ende (5a) mit einer Innenwand des Körpers (5) in Kontakt kommt, wobei der erste Kragen (10) durch die mindestens eine Befestigungsschraube (7) vom zweiten Ring (30) getrennt ist.

8. Seilgurt (1) nach einem der Ansprüche 1 bis 6, wobei der Körper (5) einen Haken mit einer Öffnung definiert, deren Trennungsabstand variiert, um einen Anschlag zu definieren, und wobei das Verschlusselement (6) einen ersten Kragen (10) umfasst, der mit dem Anschlag in Kontakt kommt, sodass der erste Kragen (10) und der Anschlag einer Extraktion des Verschlusselements (6) aus dem ersten Ring (20) entgegenwirken.

9. Seilgurt (1) nach einem der vorherigen Ansprüche, umfassend einen Sattel (11), der einem Benutzer als Sitzfläche dient, wobei der Sattel (11) durch zwei Befestigungspunkte, die in gleichen Abständen von der mindestens eine Befestigungsschraube (7) angeordnet sind, am Verschlusselement (6) befestigt ist.

10. Seilgurt (1) nach einem der vorherigen Ansprüche, wobei der erste Ring (20) größer ist als der zweite Ring (30).

11. Seilgurt (1) nach einem der vorherigen Ansprüche, wobei eine Seilklemme (18) und/oder eine Leine (17) direkt am ersten Ring (20) befestigt sind.

12. Verfahren zur Montage eines Verbinders an einen Seilgurt (1) nach einem der vorherigen Ansprüche, umfassend die folgenden Schritte:
- Öffnen des ersten Rings (20), wobei der Körper (5) den Hüftgurt (2) mit dem Paar Beinschlaufen (3) verbindet,
- Verbinden einer Seilklemme (18) oder einer Leine (17) mit dem ersten Ring (20),
- Schließen des ersten Rings (20).

## Claims

1. A harness (1) comprising a belt (2) and a pair of thigh loops (3) connected by a connector (4) forming a ventral suspension point, connector (4) wherein:
- the connector (4) defines a first ring (20) and a second ring (30) distinct from one another, the first ring (20) being an openable ring and connecting the belt (2) to the pair of thigh loops (3),
- the first ring (20) and the second ring (30) can be fixedly mounted on each other,
- the first ring (20) and the second ring (30) respectively have a first median longitudinal plane and a second median longitudinal plane, the first median longitudinal plane being perpendicular to the second median longitudinal plane, wherein the connector (4) comprises a body (5) and a closure element (6) removably mounted relative to the body (5) for opening and closing the first ring (20), at least one fastening screw (7) securing the closure element (6) to the body (5),
wherein the closure element (6) forms the entire second ring (30) so that the second ring is removable relative to the first ring (20),
wherein the body (5) is in the form of a hook with opposite first and second ends (5a), the body (5) connecting the pair of thigh loops (3) and the belt (2), the closure element (6) being installed between first and second ends (5a) of the body (5) to close the hook, and
wherein the body (5) defines at least one first through hole (9) and the closure element (6) defines at least one second through hole (8), the at least one fastening screw (7) penetrating through the at least one first through hole (9) and the at least one second through hole (8) to secure the closure element (6) with the body (5) and close the first openable ring (20).

2. The harness (1) according to claim 1, wherein the second ring (30) is non-openable.

3. The harness (1) according to any of the preceding claims, wherein the closure element (6) and the second ring (30) are formed by a single piece.

4. The harness (1) according to claim 1, wherein the body (5) and the closure element (6) form anti-rotation means configured to prevent rotation of the closure element (6) relative to the body (5) about the at least one fastening screw (7).

5. The harness (1) according to claim 4, wherein the closure element (6) and the first end (5a) and/or the second end (5a) of the body (5) form a tongue/groove assembly forming the anti-rotation means.

6. The harness (1) according to any of the preceding claims, in which the at least one fastening screw (7) bears on the first and second opposite ends (5a) of the body (5) to press the first and second opposite ends (5a) of the body (5) against the closure element (6).

7. The harness (1) according to any of the preceding claims, wherein the closure element (6) comprises a first shoulder (10) contacting an inner wall of the body (5) at the first end (5a), the first shoulder (10) being separated from the second ring (30) by the at least one fastening screw (7).

8. The harness (1) according to any one of claims 1 to 6, wherein the body (5) defines a hook having an opening whose separation distance varies to define an abutment and wherein the closure element (6) comprises a first shoulder (10) engaging the abutment so that the first shoulder and the abutment oppose extraction of the closure element (6) outwardly from the first ring (20).

9. The harness (1) according to any of the preceding claims, comprising a saddle (11) designed to seat a user, the saddle (11) being fastened to the closure element (6) by two fastening points arranged equidistant from the at least one fastening screw (7).

10. The harness (1) according to any of the preceding claims, wherein the first ring (20) is larger than the second ring (30).

11. The harness (1) according to any of the preceding claims, wherein a rope clamp (18) and/or a lanyard (17) are directly attached to the first ring (20).

12. A method of mounting a connector on a harness (1) according to any of the preceding claims, comprising the following steps:
- opening the first ring (20), the body (5) connecting the belt (2) with the pair of thigh loops (3),
- connecting a rope clamp (18) or lanyard (17) in the first ring (20),
- closing the first ring (20).
